# EUROPÄISCHE PATENTSCHRIFT

(11) **EP 2 220 434 B1**
(45) Veröffentlichungstag und Bekanntmachung des Hinweises auf die Patenterteilung: **18.04.2012**
(21) Anmeldenummer: 08865868.7
(22) Anmeldetag: 18.10.2008
(51) Int. Cl.: F23C 10/04

(54) **WIRBELSCHICHTFEUERUNG**
FLUIDIZED-BED FURNACE
APPAREIL DE COMBUSTION À LIT FLUIDISÉ

(30) Priorität: 22.12.2007 DE 102007062390; 22.12.2007 DE 202007018018 U
(43) Veröffentlichungstag der Anmeldung: 25.08.2010
(73) Patentinhaber: Kaden, Michael, 71384 Weinstadt-Schnaidt (DE)
(72) Erfinder: Kaden, Michael, 71384 Weinstadt-Schnaidt (DE)
(74) Vertreter: Ruckh, Rainer Gerhard
(86) Internationale Anmeldenummer: PCT/EP2008/008829
(87) Internationale Veröffentlichungsnummer: WO 2009/080140

(56) Entgegenhaltungen:
- EP-A- 0 262 105
- US-A- 5 060 599

## Beschreibung

Die Erfindung betrifft eine Wirbelschichtfeuerung.

Derartige Wirbelschichtfeuerungen werden in vielfältigen Ausführungsformen eingesetzt, um Brennstoffe, insbesondere auch Abfallstoffe, zu verfeuern und damit Heißgas zu generieren, welches für weitere Prozesse genutzt werden kann.

Derartige Wirbelschichtfeuerungen sind typischerweise in einem Ofen integriert und weisen wenigstens ein Wirbelbett auf, das inertes Material wie zum Beispiel Sand, Kalkstein oder Asche, enthält, welchem über eine Düsenanordnung Gas, insbesondere Luft, zugeführt wird. Weiter werden dem Ofen über eine Zuführeinrichtung die zu verfeuernden Brennstoffe zugeführt. Durch die Bedüsung mit der Düsenanordnung wird das inerte Material aufgewirbelt und durchmischt sich mit dem zu verfeuernden Brennstoff. Die Zündung während des Aufheizens des Verbrennungsprozesses erfolgt mittels eines Brenners.

Generell wird zwischen einer stationären und zirkulierenden Wirbelschichtfeuerung unterschieden. Bei einer stationären Wirbelschichtfeuerung verbleibt das mit der Düsenanordnung aufgewirbelte inerte Material im Wirbelbett. Bei einer zirkulierenden Wirbelschichtfeuerung dagegen steigt das inerte Material bis an die Oberseite des Ofens auf und wird typisch über Zyklone und Wärmetauscher auf das Wirbelbett zurückgeleitet.

Bei einer stationären Wirbelschichtfeuerung kann ein Betrieb mit oder ohne Tauchheizflächen vorgesehen sein. Bei einem Betrieb ohne Tauchheizflächen ist generell kein Wärmeaustrag aus dem Wirbelbett möglich. Durch das Vorsehen von Tauchheizflächen ist zwar ein Wärmeaustrag möglich, jedoch ist dieser stets abhängig von der Heißgaserzeugung, insbesondere von der erzeugten Heißgaswärme.

Bei einer zirkulierenden Wirbelschichtfeuerung ist durch die Rückführung des aus dem Wirbelbett aufgewirbelten inerten Materials über Wärmetauscher generell ein einstellbarer Wärmeaustrag möglich. Nachteilig bei zirkulierenden Wirbelschichtfeuerungen ist jedoch der hohe konstruktive Aufwand, der insbesondere durch die Rückführung des aufgewickelten Materials entsteht. Problematisch sind weiterhin die hohen Teilchengeschwindigkeiten innerhalb der Wirbelschichtfeuerung, was zu einem erhöhten Verschleiß von Bauteilen innerhalb der Wirbelschichtfeuerung führt und den hohen Kraftbedarf der Gebläse bedingt.

Aus der EP 0 262 105 ist eine Wirbelschichtfeuerung bekannt, die ein erstes Wirbelbett und ein seitlich neben diesem angeordnetes zweites Wirbelbett aufweist. Während des Betriebs erfolgt ein Übertrag von Bettmaterial vom ersten Wirbelbett zum zweiten Wirbelbett. Über eine Zuleitung und einen Injektor wird gekühltes Bettmaterial aus dem zweiten Wirbelbett zum ersten Wirbelbett rückgeführt.

Eine entsprechende Wirbelschichtfeuerung ist aus der US 5,060,599 A bekannt.

Der Erfindung liegt die Aufgabe zugrunde, eine stationäre Wirbelschichtfeuerung mit verbesserter Funktionalität bereitzustellen.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die Erfindung betrifft eine Wirbelschichtfeuerung mit einem ersten stationären Wirbelbett, welchem zu verfeuernde Brennstoffe zuführbar sind. Dem ersten Wirbelbett ist ein zweites stationäres Wirbelbett mit Tauchheizflächen zugeordnet. Ein Wärmeaustrag aus dem ersten Wirbelbett wird dadurch erhalten, indem überschüssiges Bettmaterial selbsttätig vom ersten Wirbelbett auf das zweite Wirbelbett geführt ist. Zudem ist im zweiten Wirbelbett gekühltes Bettmaterial zu dem ersten Wirbelbett rückführbar. Die Wirbelschichtfeuerung weist einen Ofen auf und ist in diesen integriert. Zum Auslass von Heißgas aus dem Ofen ist ein an einer Seitenwand des Ofens angeordneter Zyklon vorgesehen, mittels dessen wird im Inneren des Ofens eine in horizontaler Richtung gerichtete, zirkulierende Strömung oberhalb der Wirbelbette generiert. Ein Teil der mittels des Zyklons aus dem Ofen ausgeführten Heißgase wird mittels einer Sekundärlufteinblasvorrichtung in den Ofen rückgeführt und/oder Mischluft oder Gase zur Rauchgasentstickung werden in den Zyklon eingeblasen, um die zirkulierende Strömung im Ofen zu verstärken.

Mit der erfindungsgemäßen stationären Wirbelschichtfeuerung wird einerseits durch die Verbrennung von Brennstoffen Heißgas erzeugt. Dieses Heißgas kann für unterschiedliche Prozesse genutzt werden.

Weiterhin kann auch die über die Tauchheizfläche vom ersten Wirbelbett ausgetragene Wärme für externe Prozesse genutzt werden. Besonders vorteilhaft sind die Tauchheizflächen von den Oberflächen einer Wärmetauscheranordnung gebildet. Dort werden Wärmetauscherflüssigkeiten, insbesondere Thermalöl, durch die aus dem ersten Wirbelbett ausgetragene Wärme erhitzt.

Ein wesentlicher Vorteil der Erfindung besteht darin, dass für die Wirbelschichtfeuerung ein einstellbarer Wärmeaustrag ermöglicht wird, wodurch bei unterschiedlichen Prozessparametern ein optimaler Verbrennungsprozess erhalten wird.

Besonders vorteilhaft hierbei ist, dass bei der erfindungsgemäßen Wirbelschichtfeuerung die Einstellung des Wärmeaustrags völlig unabhängig von der Einstellung der Temperatur des mit der Wirbelschichtfeuerung erzeugten Heißgases erfolgen kann.

Die Einstellung der Heißgastemperatur erfolgt durch die Vorgabe des Luft-/Brennstoffverhältnisses, das heißt dem Verhältnis der dem ersten Wirbelbett zugeführten Luftmenge und der Menge der zugeführten Brennstoffe. Davon unabhängig kann der Wärmeaustrag vorteilhaft dadurch eingestellt werden, dass die Menge des zum ersten Wirbelbetts rückgeführten Bettmaterials eingestellt wird. Bei einem Überschuss an Bettmaterial im ersten Wirbelbett läuft dieses auf das zweite Wirbelbett über und wird durch den Kontakt mit der Tauchheizfläche gekühlt. Je mehr von dem gekühlten Bettmaterial vom zweiten Wirbelbett zum ersten Wirbelbett rückgeführt wird, desto größer der Überschuss an Bettmaterial, desto mehr Bettmaterial wird vom ersten in das zweite Wirbelbett geführt. Dadurch wird ein umso größerer Wärmeaustrag erhalten, je größer die in das erste Wirbelbett rückgeführte Menge an Bettmaterial ist.

Als Rückführeinheit ist bevorzugt ein Rohrsystem mit wenigstens einer Düse vorgesehen, die von einer Steuereinheit gesteuert ist. Über die Steuereinheit kann so die rückgeführten Menge an Bettmaterial präzise vorgegeben werden. Insbesondere kann die Mengensteuerung des rückgeführten Bettmaterials in einen Regelkreis eingebunden sein, wobei die rückgeführte Menge des Bettmaterials abhängig von der Temperatur des in den Wärmetauschern geführten Thermalöls vorgebbar ist.

Da bei der erfindungsgemäßen Wirbelschichtfeuerung der Wärmeaustrag über das zweite Wirbelbett unabhängig von der Einstellung der Heißgastemperatur, die durch die Vorgabe des Luft-Brennstoffverhältnisses vorgegeben wird, erfolgt, kann der Wirkungsgrad der Wirbelschichtfeuerung in weiten Bereichen optimal eingestellt werden.

Ein weiterer wesentlicher Vorteil der erfindungsgemäßen Wirbelschichtfeuerung besteht darin, dass das erste Wirbelbett im Vergleich zu bekannten Wirbelbetten mit Tauchheizflächen eine signifikant geringere Höhe hat, da die Tauchheizflächen in das zweite Wirbelbett verlagert sind. Dadurch ist die benötigte Pressung der Verbrennungsluft, welche linear mit der Wirbelbetthöhe ansteigt, bei dem ersten Wirbelbett der erfindungsgemäßen Wirbelschichtfeuerung erheblich geringer als bei bekannten Wirbelbetten mit dort integrierten Tauchheizflächen. Die geringe benötigte Pressung führt zu einer erheblichen Reduktion der benötigten Ventilatorleistung und somit zu einer erheblichen Reduktion der Betriebskosten. Für das zweite Wirbelbett wird zwar eine hohe Pressung der Verbrennungsluft benötigt, jedoch ist das zweite Wirbelbett erheblich kleiner als das erste Wirbelbett und die Gasgeschwindigkeit ist geringer als im ersten Wirbelbett, so dass in der Summe ein erheblicher Einspareffekt verbleibt.

Vorteilhaft ist der Bereich des zweiten Wirbelbetts mit der Wirbelschichtfeuerung räumlich vom Ofen mit dem ersten Wirbelbett getrennt. Zudem sind vorteilhaft die Gasgeschwindigkeiten im zweiten Wirbelbett erheblich geringer als im ersten Wirbelbett. Damit findet im Bereich des zweiten Wirbelbetts, wo sich die Wärmetauscheranordnung befindet, nahezu keine Verbrennung von Brennmaterial statt, so dass dort auch keine oder nahezu keine Schadstoffe anfallen, wodurch kein oder nur ein geringer Verschleiß der Wärmetauscheranordnung durch Korrosion gegeben ist.

Die die Tauchheizflächen bildende Wärmetauscheranordnung ist besonders vorteilhaft als modulare, austauschbare Einheit ausgebildet, wodurch die erfindungsgemäße Wirbelschichtfeuerung schnell und einfach umgerüstet werden kann.

Gemäß einer besonders vorteilhaften Ausführungsform sind die Wärmetauscherrohre der Wärmetauscheranordnung in Halterungen gelagert, die unregelmäßige Abstände zueinander aufweisen.

Durch die Anordnung der Halterungen zur Lagerung der Wärmetauscherrohre in unterschiedlichen Abständen zueinander können Schwingungen der Wärmetauscherrohre während des Betriebs der Wirbelschichtfeuerung wirkungsvoll gedämpft werden. Durch die unterschiedlichen Abstände der Halterungen zueinander werden nämlich Schwingungen der Wärmetauscherrohre in Form von stehenden Wellen vermieden, wodurch die Lebensdauer der Wärmetauscherrohre gezielt erhöht wird.

Gemäß einer besonders vorteilhaften Ausgestaltung der Erfindung ist dem zweiten Wirbelbett eine Düsenanordnung zugeordnet, die es erlaubt die einzelnen Segmente der Wärmetauscherrohre zwischen den einzelnen Halterungen separat mit Luft zu beaufschlagen, wodurch der Wärmeaustrag mit der Wärmetauscheranordnung gezielt gesteuert werden kann.

Die erfindungsgemäße Wirbelschichtfeuerung kann generell dahingehend modifiziert oder erweitert sein, dass anstelle von einem ersten Wirbelbett und einem zweiten Wirbelbett auch mehrere erste Wirbelbett und/oder mehrere zweite Wirbelbette vorgesehen sein können, wobei unterschiedliche geometrische Anordnungen der Wirbelbette möglich sind.

Ein wesentlicher Aspekt der Erfindung besteht darin, dass zum Auslass von Heißgas aus dem Ofen der Wirbelschichtfeuerung ein an einer Seitenwand des Ofens angeordneter Zyklon vorgesehen ist, mittels dessen im Innenraum des Ofens eine in horizontaler Richtung gerichtete, zirkulierende Strömung oberhalb der Wirbelbette generiert wird.

Vorteilhaft hierbei ist gegenüber Auslässen an der Oberseite des Ofens, dass durch die in horizontaler Richtung verlaufende Strömung des Heißgases innerhalb des Ofens nahezu kein Bettmaterial von den Wirbelbetten aufgewirbelt wird.

Ein weiterer Vorteil dieser Anordnung besteht darin, dass der Zyklon an der Außenseite des Ofens angeordnet sein kann, das heißt im Feuerraum müssen keine entsprechenden Komponenten eingebaut werden.

Erfindungsgemäß wird ein Teil der mittels des Zyklons aus dem Ofen ausgeführten Heißgase mittels einer Sekundärlufteinblasvorrichtung in den Ofen rückgeführt, so dass die zirkulierende Strömung im Ofen verstärkt wird.

Durch die Sekundärlufteinblasvorrichtung können Staubteilchen, die im mit dem Zyklon aus dem Ofen ausgeleiteten Heißgasstrom enthalten sind, in den Ofen rückgeführt werden, so dass diese dann im Ofen sicher verbrannt werden.

Eine weitere Variante der Erfindung sieht vor, dass in den Zyklon selbst Mischluft oder Gase zur Rauchgasentstickung eingeblasen werden. Das Einblasen erfolgt dabei bevorzugt so, dass die horizontale zirkulierende Strömung im Ofen dadurch verstärkt wird. Das Einblasen von Mischluft fördert dabei die Nachverbrennung von im Heißgasstrom enthaltenem Kohlenmonoxid und/oder Kohlenwasserstoffen. Das Einblasen von Gasen mit Ammoniak oder Harnstoff zur Rauchgasentstickung ist im Bereich des Zyklons besonders effizient, da dort durch eine starke Gasverwirbelung die hierfür erforderlichen chemischen Reaktionen besonders gut ablaufen.

Die Erfindung wird im Folgenden anhand der Zeichnungen erläutert. Es zeigen:
- Figur 1:: Ausführungsbeispiel der erfindungsgemäßen Wirbelschichtfeuerung.
- Figur 2:: Wärmetauscheranordnung für die Wirbelschichtfeuerung gemäß Figur 1.
- Figur 3:: Detaildarstellung der Wärmetauscheranordnung gemäß Figur 2.
- Figur 4:: Außenansicht einer Variante der Wirbelschichtfeuerung gemäß Figur 1.
- Figur 5:: Teildarstellung der Auslassvorrichtung der Wirbelschichtfeuerung gemäß Figur 4.

Figur 1 zeigt in einer schematischen Darstellung eine Ausführungsform der erfindungsgemäßen Wirbelschichtfeuerung 1. Die Wirbelschichtfeuerung 1 weist einen Ofen 2 auf, dessen gemauerte Wände 3 an der Außenseite mit Kacheln versiegelt sind. Der Ofen 2 weist einen Hauptraum 4 auf, in welchem über Einlässe 5 zu verfeuernder Brennstoff eingeleitet werden kann. In dem Hauptraum 4 befindet sich weiterhin zur Ausbildung einer stationären Wirbelschichtfeuerung 1 ein erstes Wirbelbett 6. Dieses umfasst eine erste Düsenanordnung 7 mit einem flächigen, sich bevorzugt über die gesamte Fläche des Hauptraums 4 erstreckenden Feld von Düsen 8, die über Düsenkästen 9 mit Gas, insbesondere Luft beaufschlagt werden. Auf den Düsen 8 der Düsenanordnung 7 befindet sich Bettmaterial 10 in Form von Sand, Asche oder dergleichen. Die Düsenanordnung 7 ist auf einem Gestell 11 gelagert. Mit dem Begriff Düsenanordnung 7 ist generell das gesamte Luftzufahrsystem für das Wirbelbett 6 umfasst, nämlich ein Düsenkasten 9 zur Einleitung von Luft und eine nachgeordnete Anordnung von Rohren 22, an welchen die einzelnen Düsen 8 angeordnet sind.

Durch die mit der Düsenanordnung 7 im ersten Wirbelbett 6 generierte Gasströmung erfolgt eine Durchmischung des inerten Materials mit dem zu verfeuernden Brennstoff. Der Verbrennungsprozess wird mittels in deren Ofen 2 angeordneten Brennern 12, beispielsweise Gasbrennern oder Ölbrennern gezündet. Durch die Verfeuerung des Brennstoffs wird Heißgas erzeugt, das über einen Auslass 13 aus dem Ofen 2 ausgeleitet wird. Das Heißgas steht dann als Energiequelle zur Durchführung extern ablaufender Prozesse bereit. Die Temperatur des Heißgases kann durch das Luft-Brennstoffverhältnis, das heißt der Verhältnisse der über die Düsenanordnung 7 zugegebenen Luftmengen und die Menge des zugeführten Brennstoffs, vorgegeben werden.

Besonders vorteilhaft ist der Auslass in Form einer Evolvente oder dergleichen ausgebildet, durch welchen im Bereich des Auslasses eine tangentiale Luftströmung erzeugt wird, die dazu führt, dass bedingt durch die wirkenden Fliehkräfte im Luftstrom enthaltene Partikel an den Rand des Auslasses geführt werden. Der Auslass ist so ausgebildet, dass die dort sich ansammelnden Partikel zurück in den Ofen fallen können. Dadurch wird ohne zusätzlichen konstruktiven Aufwand eine Abscheidewirkung erhalten, die dafür sorgt, dass im Auslassluftstrom vorhandene Partikel abgeschieden werden. Dieser Effekt kann dadurch noch verstärkt werden, dass in der Wirbelschichtfeuerung gegebenenfalls benötigte Sekundärluft tangential im Bereich des Ofens eingeströmt wird.

Der Ofen 2 weist zusätzlich zu dem Hauptraum 4 einen Nebenraum 14 auf, der durch eine sich vom Boden des Ofens 2 senkrecht erstreckende Zwischenwand 15 vorn Hauptraum 4 teilweise abgetrennt ist. Die Decke des Ofens 2 im Bereich des Nebenraums 14 liegt erheblich tiefer als die Decke des Ofens 2 im Bereich des Hauptraums 4.

In diesem Nebenraum 14 befindet sich eine zweite Düsenanordnung 16 mit einer Anordnung von Düsen 17 und Düsenkästen 18, die ebenfalls auf einem Gestell 19 gelagert sind. Diese Düsenanordnung 16 liegt tiefer als die Düsenanordnung 7 im Hauptraum 4. Auf der Düsenanordnung 16 im Nebenraum 14 ist eine Wärmetauscheranordnung 20 angeordnet, deren Elemente Tauchheizflächen bilden. Die Düsenanordnung 7 mit der Wärmetauscheranordnung 20 dient zur Ausbildung eines zweiten Wirbelbetts 6', wobei auch dieses Bettmaterial 21 aus inertem Material aufweist.

Wie aus Figur 1 ersichtlich schließt die Oberseite der Düsenanordnung 7 des ersten Wirbelbetts 6 mit der Oberseite der Wärmetauscheranordnung 20 zumindest näherungsweise bündig ab, wobei der obere Rand der Zwischenwand 15 etwa auf derselben Höhe liegt. Entsprechend liegen auch die oberen Ränder der Bettmaterialien 10, 21 auf demselben Niveau.

Ist im ersten Wirbelbett 6 ein Überschuss an Bettmaterial 10 vorhanden, findet ein Überströmen des Bettmaterials 10 vom ersten Wirbelbett 6 in das zweite Wirbelbett 6' statt.

Die Höhe der Zwischenwand 15, ist so gewählt, dass ein Durchgang zwischen Neben- 14 und Hauptraum 4 gegeben ist, durch welchen das Bettmaterial 10 in der mit dem Pfeil in Figur 1 geneigten Richtung überströmen kann.

Umgekehrt kann mittels einer Rückführeinheit Bettmaterial 10, 21 aus dem zweiten Wirbelbett 6' dem ersten Wirbelbett 6 zugeführt werden. Die Rückführeinheit umfasst im vorliegenden Fall ein Rohr 22, das von der Unterseite des zweiten Wirbelbetts 6' zur Unterseite des ersten Wirbelbetts 6 führt. Dabei mündet am zweiten Wirbelbett 6' ein senkrecht verlaufender Rohrabschnitt aus, an welchen ein horizontaler Rohrabschnitt anschließt, von welchem schließlich ein weiterer vertikaler Rohrabschnitt zum ersten Wirbelbett 6 führt. Am Übergang von diesem vertikalen Rohrabschnitt zum horizontalen Rohrabschnitt befindet sich eine Injektordüse 23, die von einer nicht dargestellten Steuereinheit gesteuert wird. Durch die mit der Steuereinheit angesteuerte Injektordüse 23 wird die in das erste Wirbelbett 6 rückgeführte Menge an Bettmaterial 10 vorgegeben.

Figur 2 zeigt in einer Detaildarstellung den Aufbau der Wärmetauscheranordnung 20. Die Wärmetauscheranordnung 20 besteht aus einer Anordnung von Wärmetauscherrohren 24, in welchen Thermalöl als Wärmeträgermedium geführt ist. Die Wärmetauscherrohre 24 sind in plattenförmigen Halterungen 25a-d gelagert. An einer stirnseitigen Halterung 25d sind ein- und ausgangsseitige Anschlüsse 26 der Wärmetauscheranordnung 20 vorgesehen. Die Ebenen der Halterungen 25a-d sind senkrecht zu den Längsrichtungen der Wärmetauscherrohre 24 orientiert. Die Wärmetauscherrohre 24 sind in Bohrungen der Halterungen 25a-d lagefixiert.

Mittels des zweiten Wirbelbetts 6' erfolgt ein Wärmeaustrag aus dem ersten Wirbelbett 6. Überschüssiges Bettmaterial 10 aus dem ersten Wirbelbett 6 strömt in das zweite Wirbelbett 6' über und kommt in Kontakt mit den von den Oberflächen der Wärmetauscherrohren 24 der Wärmetauscheranordnung 20 gebildeten Tauchheizflächen, so dass dieses abgekühlt wird. Über die Rückführeinheit wird gekühltes Bettmaterial 21 aus dem zweiten Wirbelbett 6' dem ersten Wirbelbett 6 wieder zugeführt. Je mehr Bettmaterial 21 über die Rückführeinheit rückgeführt wird, umso mehr Bettmaterial 10 strömt aus dem ersten Wirbelbett 6 in das zweite Wirbelbett 6' über, umso größer ist der Wärmeaustrag aus dem ersten Wirbelbett 6. Die Menge des rückgeführten Bettmaterials 21 kann über die Steuereinheit beliebig vorgegeben werden. Die Rückführung kann kontinuierlich oder zeitlich diskret erfolgen. Besonders vorteilhaft erfolgt eine geregelte Rückführung in Abhängigkeit der Temperatur des Thermalöls in die Wärmetauscheranordnung 20.

Durch die Überführung des Bettmaterials 10 vom ersten Wirbelbett 6 in das zweite Wirbelbett 6' wird das Thermalöl in der Wärmetauscheranordnung 20 erhitzt. Die so erzeugte Wärme kann für externe Prozesse genutzt werden.

Da die Rückführung des Bettmaterials 10, 21 über die Rückführeinheit durch die Steuereinheit unabhängig von dem Verbrennungsprozess im Ofen 2, insbesondere unabhängig von der Vorgabe des Luft-Brennstoffgemisches erfolgt, kann die Ausleitung von Wärme über die Wärmetauscheranordnung 20 unabhängig von dem Verbrennungsprozess erfolgen, das heißt insbesondere ohne Reduzierung des Wirkungsgrads des Verbrennungsprozesses.

Die Gasgeschwindigkeiten im ersten Wirbelbett 6 sind signifikant höher als die Gasgeschwindigkeiten im zweiten Wirbelbett 6', was dadurch erreicht wird, dass die zugeführte Luftmenge per Flächeneinheit in der Düsenanordnung 7 des ersten Wirbelbetts 6 erheblich größer als in der Düsenanordnung 16 des zweiten Wirbelbetts 6' ist. Typischerweise liegen die Gasgeschwindigkeiten im ersten Wirbelbett 6 im Bereich von 1 - 3 m/s und im zweiten Wirbelbett 6' im Bereich von 0,5 - 1,5 m/s.

Dadurch, dass die Wärmetauscherrohre 24 der Wärmetauscheranordnung 20 somit nur Partikeln mit geringer Strömungsgeschwindigkeit ausgesetzt sind, sind diese nur geringem Verschleiß unterworfen. Dieser Effekt wird dadurch noch verstärkt, dass nur im Hauptraum 4 mit dem ersten Wirbelbett 6 eine signifikante Verbrennung von Brennstoff erfolgt, nicht jedoch im Nebenraum 14 mit dem zweiten Wirbelbett 6', so das dort erheblich weniger Schadstoffe entstehen. Um dennoch Beschädigungen durch Korrosion oder ähnlichem zu vermeiden, weisen die Wärmetauscherrohre 24 bevorzugt Schutzbeschichtungen, insbesondere Inconel-Beschichtungen auf.

Wie aus Figur 2 ersichtlich, sind die mittleren Halterungen 25a-d der Wärmetauscheranordnung 20 asymmetrisch angeordnet, so dass diese die in Längsrichtung der Wärmetauscheranordnung 20 verlaufenden Wärmetauscherrohre 24 in Segmente unterschiedlicher Länge teilen. Dabei sind die Halterungen 25a-d im vorliegenden Fall so angeordnet, dass die Längen der ersten Segmente der Wärmetauscherrohre 24 zwischen den Halterungen 25a und 25b etwa 15% der Gesamtlänge der Wärmetauscherrohre 24 zwischen den Halterungen 25a und 25d betragen, die Längen zweiter Segmente der Wärmetauscherrohre 24 zwischen den Halterungen 25b und 25c etwa 35% der Gesamtlänge betragen und die Längen dritter Segmente etwa 50% der Gesamtlänge betragen. Durch diese asymmetrische Anordnungen der Halterungen 25a-d werden Schwingungen der Wärmetauscherrohre 24 mit hoher Effizienz reduziert, da sich durch diese Anordnung der Halterungen 25a-d keine stehende Wellen auf den Wärmetauscherrohren 24 ausbilden können.

Die Düsenanordnung 16 ist so ausgebildet, dass die einzelnen Segmente der Wärmetauscherrohre 24 selektiv mit Luft aus der Düsenanordnung 16 beaufschlagt werden. Dadurch kann der Wärmeaustrag mit der Wärmetauscheranordnung 20 auf einfache Weise eingestellt werden.

Figur 3 zeigt eine detaillierte Darstellung der Wärmetauscheranordnung 20 gemäß Figur 2. Die Wärmetauscherrohre 24 sind in Form mehrerer, im vorliegenden Fall von drei Einzelsträngen 24a-c gebildet, die jeweils eine mehrfach zwischen den stirnseitigen Halterungen 25a und 25d hin und her laufenden Rohranordnungen bilden. In Figur 3 sind der Übersichtlichkeit halber die Einzelstränge auseinander gezogen dargestellt. Eingangsseitig und ausgangsseitig sind an den Einzelsträngen Regelventile 27a-c, 28a-c zur Ausbildung der ein-und ausgangsseitigen Anschlüsse vorgesehen.

Die einzelnen Einzelstränge werden von der Steuereinheit einzeln überwacht, damit die Temperaturdifferenz des Thermalöls zwischen Ein- und Ausgang sowie die Durchflussmengen an Thermalöl für alle Einzelstränge gleich groß sind. Zur Bestimmung der Temperaturdifferenzen sind eingangsseitig an den Einzelsträngen erste Temperatursensoren 29a-c und ausgangsseitig zweite Temperatursensoren 30a-c vorgesehen. Zur Durchflussmessung sind ausgangsseitig Blenden 31 a-c vorgesehen.

Figur 4 zeigt eine Außenansicht einer Variante der Wirbelschichtfeuerung 1 gemäß Figur 1. Die Komponenten der Wirbelschichtfeuerung 1 innerhalb des Ofens 2, insbesondere die Ausbildung des ersten Wirbelbetts 6 und des zweiten Wirbelbetts 6' mit den zugeordneten Tauchheizflächen entsprechen dabei der Ausführungsform gemäß Figur 1. In dem Hauptbereich 2a des Ofens 2 befindet sich das erste Wirbelbett 6, während sich im anschließenden, kleineren Nebenbereich 2b des Ofens 2 das zweite Wirbelbett 6' befindet.

Die Ausführungsform gemäß Figur 4 unterscheidet sich von der Wirbelschichtfeuerung 1 gemäß Figur 1 nur dadurch, dass an Stelle des Auslasses 13 an der Oberseite des Ofens 2 an der Außenseite einer Seitenwand des Ofens 2 eine seitlich angeordnete Auslassvorrichtung vorgesehen ist, die als wesentlichen Bestandteil einen Zyklon 27 aufweist. Zwischen der Seitenwand und dem Zyklon 27 befindet sich ein trichterförmiger Hohlkörper 28. Figur 5 zeigt eine perspektivische Ansicht des Hohlkörpers 28 und des Zyklons 27 vom Innenraum des Ofens 2 aus. Als Anschluss für die Auslassvorrichtung ist ein hohlzylindrisches Kragenblech 29 in eine Öffnung in der Seitenwand des Ofens 2 eingesetzt.

Durch den Zyklon 27 wird eine spiralförmige Gasströmung erzeugt, die sich bis in den Innenraum des Ofens 2 fortsetzt. Diese zirkulierende Strömung ist entlang der Längsseite des Zyklons 27 und damit in horizontaler Richtung gerichtet, wobei diese Strömung oberhalb der Wirbelbette 6, 6' verläuft. Durch die horizontale Strömung wird ein unerwünschtes Aufwirbeln von Bettmaterial auf den Wirbelbetten 6, 6' verhindert. Die zirkulare Strömung wird durch die Formgebung des Ofens 2 mit einem abgerundeten, halbzylindrischen Dach verstärkt.

Um die Staubteilchen zumindest teilweise wieder in den Ofen 2 zu führen und sie dann dort in einem zweiten Verbrennungsprozess zu verbrennen, ist eine Sekundärlufteinblasvorrichtung vorgesehen. Diese Sekundärlufteinblasvorrichtung weist am unteren Ende des trichterförmigen Hohlkörpers einen Injektor 30, das heißt eine Strahldüse auf. Von dort führen Rohrleitungen 31 zurück in den Ofen 2. Im vorliegenden Fall münden die Rohrleitungen 31 direkt unterhalb der Einlässe 5 für den zu verfeuernden Brennstoff ein.

Das im Ofen 2 enthaltene Heißgas wird über die Öffnung in den Zyklon 27 geführt und von dort ausgeleitet. Im Heißgas enthaltene Staubpartikel wandern daher durch die Zentrifugalkräfte der Strömung nach außen, werden im trichterförmigen Hohlkörper 28 gesammelt und über den Injektor 30 und dann über die Rohrleitungen dem Ofen 2 wieder zugeführt.

Bei der Ausführungsform gemäß Figur 4 sind zudem in den Zyklon 27 führende Zuleitungen 32 vorgesehen. Über diese Zuleitungen 32 werden Gase in Form von Mischluft und/oder Ammoniak oder Harnstoff eingeblasen. Durch Einblasen von Mischluft wird eine Nachverbrennung von Kohlenmonoxid und Kohlenwasserstoffen im auszuführenden Heißgas erzielt. Durch Einblasen von Ammoniak, Harnstoff oder dergleichen wird eine Rauchgasentstickung erzielt. Durch die tangentiale Einblasrichtung der Gase in den Zyklon 27 wird die dort generierte zirkulare Strömung noch verstärkt.

### Bezugszeichenliste

- (1): Wirbelschichtfeuerung
- (2): Ofen
- (2a): Hauptbereich
- (2b): Nebenbereich
- (3): Wand
- (4): Hauptraum
- (5): Einlass
- (6): Wirbelbett
- (6'): Wirbelbett
- (7): Düsenanordnung
- (8): Düse
- (9): Düsenkasten
- (10): Bettmaterial
- (11): Gestell
- (12): Brenner
- (13): Auslass
- (14): Nebenraum
- (15): Zwischenwand
- (16): zweite Düsenanordnung
- (17): Düse
- (18): Düsenkasten
- (19): Gestell
- (20): Wärmetauscheranordnung
- (21): Bettmaterial
- (22): Rohr
- (23): Injektordüse
- (24): Wärmetauscherrohr
- (25a-d): Halterung
- (26): Anschluss
- (27): Zyklon
- (27a-c): Regelventile
- (28): Hohlkörper
- (28a-c): Regelventile
- (29): Kragenblech
- (29a-c): Temperatursensoren
- (30): Injektor
- (30a-c): Temperatursensoren
- (31): Rohrleitungen
- (31a-c): Blenden
- (32): Zuleitung

## Patentansprüche

1. Wirbelschichtfeuerung (1) mit einem ersten stationären Wirbelbett (6), welchem zu verfeuernde Brennstoffe zuführbar sind, wobei dem ersten Wirbelbett (6) ein zweites stationäres Wirbelbett (6') mit Tauchheizflächen zugeordnet ist und ein Wärmeaustrag aus dem ersten Wirbelbett (6) dadurch erhalten wird, indem überschüssiges Bettmaterial (10) selbsttätig vom ersten Wirbelbett (6) auf das zweite Wirbelbett (6') geführt ist, und wobei im zweiten Wirbelbett (6') gekühltes Bettmaterial (21) zu dem ers-ten Wirbelbett (6) rückführbar ist, wobei die Wirbelschichtfeuerung (1) einen Ofen (2) aufweist und in diesen integriert ist, und zum Auslass (13) von Heißgas aus dem Ofen (2) ein an einer Seitenwand des Ofens (2) angeordneter Zyklon (27) vorgesehen ist, mittels dessen im Inneren des Ofens (2) eine in horizontaler Richtung gerichtete, zirkulierende Strömung oberhalb der Wirbelbette (6, 6') generiert wird, **dadurch gekennzeichnet, dass** ein Teil der mittels des Zyklons (27) aus dem Ofen (2) ausgeführten Heißgase mittels einer Sekundärlufteinblasvorrichtung in den Ofen (2) rückgeführt wird, so dass die zirkulierende Strömung im Ofen (2) verstärkt wird, und/oder dass in den Zyklon (27) Mischluft oder Gase zur Rauchgasentstickung so eingeblasen werden, dass die zirkulierende Strömung im Ofen (2) verstärkt wird.

2. Wirbelschichtfeuerung nach Anspruch 1, **dadurch gekennzeichnet, dass** die Tauchheizflächen von einer Wärmetauscheranordnung (20) gebildet sind, wobei in der Wärmetauscheranordnung (20) eine Wärmetauscherflüssigkeit erhitzt wird, und dass durch die Erhitzung der Wärmetauscherflüssigkeit extern nutzbare Prozesswärme generiert wird.

3. Wirbelschichtfeuerung nach Anspruch 2, **dadurch gekennzeichnet, dass** die Wärmetauscheranordnung (20) eine Anordnung von Wärmetauscherrohren (24) aufweist, welche in mehreren Halterungen (25a-d) gelagert sind, wobei die Segmente der Wärmetauscherrohre (24) zwischen unterschiedlichen benachbarten Halterungen (25a-d) unterschiedlich groß sind, wobei die Halterungen (25a-d) von Platten gebildet sind, die in parallel verlaufenden Ebenen in Längsrichtung der Wärmetauscherrohre (24) hintereinander und in unterschiedlichen Abständen zueinander angeordnet sind, und wobei die Wärmetauscherrohre (24) in Bohrungen der Halterungen (25a-d) gelagert sind.

4. Wirbelschichtfeuerung nach einem der Ansprüche 2 oder 3, **dadurch gekennzeichnet, dass** die Wärmetauscherrohre (24) der Wärmetauscheranordnung (20) mehrere Einzelstränge bilden, die mit diesen zugeordneten Überwachungseinheiten einzeln überwacht werden, wobei mit jeder Überwachungseinheit für jeden Einzelstrang die Temperaturdifferenz zwischen ein- und ausströmender Wärmetauscherflüssigkeit sowie die Durchflussmenge der Wärmetauscherflüssigkeit überwacht wird, wobei insbesondere mittels der Überwachungseinheiten die Temperaturdifferenzen und Durchflussmengen der Einzelstränge jeweils auf gleiche Werte eingestellt sind.

5. Wirbelschichtfeuerung nach einem der Ansprüche 2 bis 4, **dadurch gekennzeichnet, dass** die Wärmetauscheranordnung (20) eine modulare, austauschbare Einheit bildet.

6. Wirbelschichtfeuerung nach einem der Ansprüche 1 bis 5, **dadurch gekennzeichnet, dass** das erste Wirbelbett (6) und das zweite Wirbelbett (6') jeweils eine mit Luft beaufschlagbare Düsenanordnung (7, 16) aufweist, wobei die Bereiche zwischen zwei Halterungen (25a-d) der Wärmetauscheranordnung (20) selektiv durch die Düsenanordnung (16) mit Luft beaufschlagbar sind.

7. Wirbelschichtfeuerung nach Anspruch 6, **dadurch gekennzeichnet, dass** die Düsenanordnung (16) des zweiten Wirbelbetts (6') gegenüber der Düsenanordnung (7) des ersten Wirbelbetts (6) tiefer liegt, dass die Wärmetauscheranordnung (20) oberhalb der Düsenanordnung (16) des zweiten Wirbelbetts (6') angeordnet ist, und dass die Oberseiten der Wirbelbette (6, 6') aneinander angrenzen, so dass überschüssiges Bettmaterial (10) des ersten Wirbelbetts (6) auf das zweite Wirbelbett (6') überläuft.

8. Wirbelschichtfeuerung nach Anspruch 7, **dadurch gekennzeichnet, dass** beide Wirbelbette (6) durch eine Wand (15) getrennt sind, wobei die Höhe der Wand (15) so dimensioniert ist, dass über den oberen Rand das überschüssige Bettmaterial (10) aus dem ersten Wirbelbett (6) in das zweite Wirbelbett (6') überlaufen kann.

9. Wirbelschichtfeuerung nach einem der Ansprüche 1 bis 8, **dadurch gekennzeichnet, dass** als Rückführeinheit zur Rückführung von gekühltem Bettmaterial (21) vom zweiten Wirbelbett (6') in das erste Wirbelbett (6) ein Rohrsystem mit wenigstens einer Düse vorgesehen ist, wobei die Düse von einer Steuereinheit gesteuert ist, wobei in der Steuereinheit der Wärmeaustrag aus dem ersten Wirbelbett (6) durch eine Mengensteuerung des mittels der Düse rückgeführten Bettmaterials (10) regelbar ist, und wobei die Regelung in der Steuereinheit in Abhängigkeit der Temperatur der Wärmetauscherflüssigkeit in der Wärmetauscheranordnung (20) erfolgt.

10. Wirbelschichtfeuerung nach einem der Ansprüche 2 bis 9, **dadurch gekennzeichnet, dass** die Wärmetauscherflüssigkeit von Thermalöl gebildet ist.

11. Wirbelschichtfeuerung nach einem der Ansprüche 1 bis 9, **dadurch gekennzeichnet, dass** in dieser Heißgas generiert wird, dessen Temperatur unabhängig vom Wärmeaustrag aus dem zweiten Wirbelbett (6') regelbar ist, wobei zur Vorgabe der Temperatur des Heißgases das Verhältnis der über die Düsenanordnung (7) des ersten Wirbelbetts (6) zugeführten Luft und der zugeführten Brennstoffe einstellbar ist.

12. Wirbelschichtfeuerung nach einem der Ansprüche 1 bis 11, **dadurch gekennzeichnet, dass** die Strömungsgeschwindigkeit im zweiten Wirbelbett (6') signifikant geringer ist als die Strömungsgeschwindigkeit im ersten Wirbelbett (6).

13. Wirbelschichtfeuerung nach einem der Ansprüche 1 bis 12, **dadurch gekennzeichnet, dass** diese mehrere erste Wirbelbette (6) und/oder mehrere zweite Wirbelbette (6') aufweist.

## Claims

1. Fluidised-bed furnace (1) with a first stationary fluidised bed (6), to which fuels to be fired can be supplied, wherein a second stationary fluidised bed (6') with immersion heating surfaces is associated with the first fluidised bed (6) and heat output from the first fluidised bed (6) is obtained in that excess bed material (10) is automatically led from the first fluidised bed (6) to the second fluidised bed (6'), and wherein bed material (21) cooled in the second fluidised bed (6') can be fed back to the first fluidised bed (6), wherein the fluidised-bed furnace (1) comprises an oven (2) and is integrated in this, and for the delivery (13) of hot gas from the oven (2) a cyclone (27), by means of which in the interior of the oven (2) a circulating flow directed in horizontal direction is generated above the fluidised beds (6, 6'), is provided at a side wall of the oven (2), **characterised in that** a part of the hot gas led out of the oven (2) by means of the cyclone (27) is fed back by means of a secondary air injection device into the oven (2) so that the circulating flow in the oven (2) is reinforced and/or that mixed air or gases for flue-gas nitrogen oxide removal is or are so injected into the cyclone (27) that the circulating flow in the oven (2) is reinforced.

2. Fluidised-bed furnace according to claim 1, **characterised in that** the immersion heating surfaces are formed by a heat exchange arrangement (20), wherein a heat exchange liquid is heated in the heat exchange arrangement (20), and that externally useable process heat is generated by heating of the heat exchange liquid.

3. Fluidised-bed furnace according to claim 2, **characterised in that** the heat exchange arrangement (20) comprises an arrangement of heat exchange pipes (24) mounted in a plurality of mounts (25a-d), wherein the segments of the heat exchange pipes (24) are of different sizes between different adjacent mounts (25a-d), wherein the mounts (25a-d) are formed by plates which are arranged one behind the other and at different mutual spacings in parallelly extending planes in the longitudinal direction of the heat exchange pipes (24) and wherein the heat exchange pipes (24) are mounted in bores of the mounts (25a-d).

4. Fluidised-bed furnace according to one of claims 2 and 3, **characterised in that** the heat exchange pipes (24) of the heat exchange arrangement (20) form a plurality of individual runs which are individually monitored by monitoring units associated therewith, wherein the temperature difference between an inflowing and outflowing heat exchange liquid as well as the throughflow quantity of the heat exchange liquid are monitored by each monitoring unit for each individual run and wherein the temperature differences and throughflow quantities of the individual runs are respectively set to the same values by means of, in particular, the monitoring units.

5. Fluidised-bed furnace according to any one of claims 2 to 4, **characterised in that** the heat exchange arrangement (20) forms a modular, exchangeable unit.

6. Fluidised-bed furnace according to any one of claims 1 to 5, **characterised in that** the first fluidised bed (6) and the second fluidised bed (6') each comprise a respective nozzle arrangement (7, 16) able to be acted on by air, wherein the regions between two mounts (25a-d) of the heat exchange arrangement (20) can be selectively acted on by air by way of the nozzle arrangement (16).

7. Fluidised-bed furnace according to claim 6, **characterised in that** the nozzle arrangement (16) of the second fluidised bed (6') is disposed lower by comparison with the nozzle arrangement (7) of the first fluidised bed (6), that the heat exchange arrangement (20) is arranged above the nozzle arrangement (16) of the second fluidised bed (6') and that the upper sides of the fluidised beds (6, 6') mutually adjoin so that excess bed material (10) of the first fluidised bed (6) runs over onto the second fluidised bed (6').

8. Fluidised-bed furnace according to claims 7, **characterised in that** the two fluidised beds (6, 6') are separated by a wall (15), wherein the height of the wall (15) is so dimensioned that the excess bed material (10) can overflow from the first fluidised bed (6) to the second fluidised bed (6') via the upper edge.

9. Fluidised-bed furnace according to any one of claims 1 to 8, **characterised in that** a pipe system with at least one nozzle is provided as return unit for return of cooled bed material (21) from the second fluidised bed (6') to the first fluidised bed (6), wherein the nozzle is controlled by a control unit, wherein the heat delivery from the first fluidised bed (6) is regulable in the control unit by a quantity control of the bed material (21) returned by means of the nozzle and wherein the regulation in the control unit is carried out in dependence on the temperature of the heat exchange liquid in the heat exchange arrangement (20).

10. Fluidised-bed furnace according to any one of claims 2 to 9, **characterised in that** the heat exchange liquid is formed by thermal oil.

11. Fluidised-bed furnace according to any one of claims 1 to 9, **characterised in that** hot gas having a temperature regulable independently of the heat delivery from the second fluidised bed (6') is generated in the furnace, wherein for presetting the temperature of the hot gas the ratio of the air fed by way of the nozzle arrangement (7) of the first fluidised bed (6) and the supplied fuels is settable.

12. Fluidised-bed furnace according to any one of claims 1 to 11, **characterised in that** the flow speed in the second fluidised bed (6') is significantly smaller than the flow speed in the first fluidised bed (6).

13. Fluidised-bed furnace according to any one of claims 1 to 12, **characterised in that** this comprises a plurality of first fluidised beds (6) and/or a plurality of second fluidised beds (6').

## Revendications

1. Foyer (1) à couche fluidisée, comportant un premier lit fluidisé stationnaire (6) auquel peuvent être délivrés des combustibles voués à la combustion, un second lit fluidisé stationnaire (6'), à surfaces chauffantes immergées, étant associé audit premier lit fluidisé (6) et une extraction de chaleur, hors du premier lit fluidisé (6), étant obtenue par transfert automatique de substance de garnissage excédentaire (10) au second lit fluidisé (6'), à partir dudit premier lit fluidisé (6), et de la substance de garnissage (21), refroidie dans ledit second lit fluidisé (6'), pouvant être renvoyée audit premier lit fluidisé (6), sachant que ledit foyer (1) à couche fluidisée comporte un four (2) dans lequel il est intégré, et sachant qu'un cyclone (27), au moyen duquel un écoulement à circulation orientée dans la direction horizontale est engendré dans l'espace interne du four (2) au-dessus des lits fluidisés (6, 6'), est prévu sur une paroi latérale dudit four (2) aux fins d'évacuation (13) de gaz chauds hors dudit four (2), **caractérisé par le fait qu'**une partie des gaz chauds, expulsés du four (2) au moyen du cyclone (27), est réintroduite dans ledit four (2) au moyen d'un dispositif d'insufflation d'air secondaire, de manière à amplifier l'écoulement en circulation dans ledit four (2) ; et/ou **par le fait que** de l'air mixte ou des gaz est (sont) insufflé(s) dans ledit cyclone (27), en vue de la dénitruration des gaz de fumées, de façon telle que l'écoulement en circulation dans ledit four (2) soit amplifié.

2. Foyer à couche fluidisée, selon la revendication 1, **caractérisé par le fait que** les surfaces chauffantes immergées sont formées par un système (20) échangeur de chaleur, un fluide d'échange thermique étant réchauffé dans ledit système (20) échangeur de chaleur ; et **par le fait que** de la chaleur de processus, extérieurement exploitable, est engendrée suite au réchauffage dudit fluide d'échange thermique.

3. Foyer à couche fluidisée, selon la revendication 2, **caractérisé par le fait que** le système (20) échangeur de chaleur comporte un ensemble de tubulures (24) d'échange thermique qui sont montées dans plusieurs éléments de retenue (25a-d), les segments desdites tubulures (24) d'échange thermique, situés entre différents éléments de retenue (25a-d) voisins, présentant des dimensionnements différents, sachant que lesdits éléments de retenue (25a-d) sont constitués par des plaques installées à des distances mutuelles différentes, en succession dans des plans s'étendant parallèlement dans la direction longitudinale des tubulures (24) d'échange thermique, et sachant que lesdites tubulures (24) d'échange thermique sont logées dans des perçages desdits éléments de retenue (25ad).

4. Foyer à couche fluidisée, selon l'une des revendications 2 ou 3, **caractérisé par le fait que** les tubulures (24) d'échange thermique du système (20) échangeur de chaleur forment plusieurs tronçons individuels surveillés, en mode individuel, par des unités de surveillance qui leur sont assignées, chaque unité de surveillance surveillant, pour chaque tronçon individuel, la différence de température entre le fluide d'échange thermique à l'admission et à la sortie, ainsi que le débit dudit fluide d'échange thermique, sachant notamment que les différences de températures et les débits desdits tronçons individuels sont respectivement réglés sur des valeurs identiques, au moyen desdites unités de surveillance.

5. Foyer à couche fluidisée, selon l'une des revendications 2 à 4, **caractérisé par le fait que** le système (20) échangeur de chaleur forme un ensemble unitaire, modulaire et remplaçable.

6. Foyer à couche fluidisée, selon l'une des revendications 1 à 5, **caractérisé par le fait que** le premier lit fluidisé (6) et le second lit fluidisé (6') sont respectivement pourvus d'un ensemble de buses (7, 16) pouvant être sollicité par de l'air, les régions situées entre deux éléments de retenue (25a-d) du système (20) échangeur de chaleur pouvant, sélectivement, être sollicitées par de l'air au moyen de l'ensemble de buses (16).

7. Foyer à couche fluidisée, selon la revendication 6, **caractérisé par le fait que** l'ensemble de buses (16) du second lit fluidisé (6') est situé plus bas que l'ensemble de buses (7) du premier lit fluidisé (6) ; **par le fait que** le système (20) échangeur de chaleur est placé au-dessus dudit ensemble de buses (16) du second lit fluidisé (6') ; et **par le fait que** les faces supérieures desdits lits fluidisés (6, 6') sont mutuellement limitrophes, de façon telle que de la substance de garnissage excédentaire (10) du premier lit fluidisé (6) afflue sur le second lit fluidisé (6').

8. Foyer à couche fluidisée, selon la revendication 7, **caractérisé par le fait que** les deux lits fluidisés (6, 6') sont séparés par une cloison (15), la hauteur de ladite cloison (15) étant dimensionnée de telle sorte que la substance de garnissage (10) excédentaire puisse, par franchissement du bord supérieur, affluer dans le second lit fluidisé (6') à partir du premier lit fluidisé (6).

9. Foyer à couche fluidisée, selon l'une des revendications 1 à 8, **caractérisé par le fait qu'**un réseau de tubulures, muni d'au moins une buse, est prévu en tant qu'unité de réintroduction dévolue au renvoi de substance de garnissage refroidie (21) au premier lit fluidisé (6), à partir du second lit fluidisé (6'), ladite buse étant pilotée par une unité de commande, sachant que l'extraction de chaleur hors dudit premier lit fluidisé (6) peut être régulée, dans l'unité de commande, par une commande quantitative de la substance de garnissage (21) renvoyée au moyen de ladite buse, et sachant que la régulation s'opère, dans ladite unité de commande, en fonction de la température du fluide d'échange thermique dans le système (20) échangeur de chaleur.

10. Foyer à couche fluidisée, selon l'une des revendications 2 à 9, **caractérisé par le fait que** le fluide d'échange thermique se présente comme de l'huile thermique.

11. Foyer à couche fluidisée, selon l'une des revendications 1 à 9, **caractérisé par** la génération, dans ledit foyer, de gaz chauds dont la température peut être régulée indépendamment de l'extraction de chaleur hors du second lit fluidisé (6'), sachant que le rapport, entre les combustibles délivrés et l'air fourni par l'intermédiaire de l'ensemble de buses (7) du premier lit fluidisé (6), est réglable en vue de prédéfinir ladite température des gaz chauds.

12. Foyer à couche fluidisée, selon l'une des revendications 1 à 11, **caractérisé par le fait que** la vitesse d'écoulement, dans le second lit fluidisé (6'), est considérablement moindre que la vitesse d'écoulement dans le premier lit fluidisé (6).

13. Foyer à couche fluidisée, selon l'une des revendications 1 à 12, **caractérisé par le fait que** ledit foyer compte plusieurs premiers lits fluidisés (6) et/ou plusieurs seconds lits fluidisés (6').
